# EUROPÄISCHE PATENTSCHRIFT

(11) **EP 0 886 708 B1**
(45) Veröffentlichungstag und Bekanntmachung des Hinweises auf die Patenterteilung: **03.11.2004**
(21) Anmeldenummer: 97903371.9
(22) Anmeldetag: 25.02.1997
(51) Int. Cl.: E04F 13/08

(54) **TRAGANKER FÜR FASSADENPLATTEN**
ANCHORAGE MOUTING FOR FACADE PANELS
SYSTEME D'ANCRAGE POUR PANNEAUX DE FA ADE

(30) Priorität: 16.03.1996 DE 19610408
(43) Veröffentlichungstag der Anmeldung: 30.12.1998
(73) Patentinhaber: Munz, Karlheinz, 58809 Neuenrade (DE)
(72) Erfinder: KETTNER, Richard, D-97877 Wertheim (DE); MUNZ, Karlheinz, D-58809 Neuenrade (DE)
(74) Vertreter: Alber, Norbert, Dipl.-Ing.
(86) Internationale Anmeldenummer: PCT/EP1997/000891
(87) Internationale Veröffentlichungsnummer: WO 1997/035081

(56) Entgegenhaltungen:
- EP-A- 0 212 228
- FR-A- 2 685 939

## Beschreibung

Die Erfindung betrifft einen Traganker für Fassadenplatten mit einem an einer Gebäudewand anschraubbaren Ankerkörper, der eine von einem Schraubenschlitz durchbrochene Rückwand und eine im Abstand dazu angeordnete Vorderwand aufweist, in der eine Bohrung einen Gewindebolzen längenverstellbar aufnimmt, der an seinem freien Ende durch einen Querstift mit den Fassadenplatten verbunden ist.

Derartige bekannte Traganker dienen dazu, die eine vorgehängte Fassade bildenden Fassadenplatten, beispielsweise aus Naturstein, Beton oder Keramik, im Abstand vor einer Gebäudewand zu tragen. Neben der üblicherweise vorgesehenen Einstellbarkeit in vertikaler und horizontaler Richtung parallel zur Gebäudewand muß auch der Abstand zur Gebäudewand einstellbar sein. Zu diesem Zweck ist der Gewindebolzen üblicherweise mit zwei Muttern am Ankerkörper verstellbar angeschraubt. Daneben sind auch Ausführungsformen bekannt, bei denen die Bohrung in der Vorderwand mit Gewinde versehen ist, in das der Gewindebolzen verstellbar eingeschraubt ist.

Damit ein großer Abstandbereich zwischen der vorgehängten Fassade und der Gebäudewand erfaßt werden kann, ohne daß dabei die frei auskragende Länge der Gewindebolzen zu groß wird, ist es bekannt, unterschiedliche Ankerkörper bereitzustellen, die sich durch einen unterschiedlichen Abstand zwischen der Rückwand und der Vorderwand unterscheiden.

Bei einem bekannten Traganker der eingangs genannten Gattung (Firmendruckschrift "Dübelankersystem 4" der Lutz Ankersysteme GmbH & Co. KG) besteht der Ankerkörper aus einem mehrfach abgekanteten Flachmaterial. Von der Unterkante der an der Gebäudewand anliegenden Rückwand springt ein horizontaler Flansch vor, an dessen Vorderkante sich die nach unten abgewinkelte Vorderwand anschließt. Deren Unterkante ist mit einem sich nach hinten zur Gebäudewand erstreckenden horizontalen Flansch verbunden. Um die am Gewindebolzen angreifende, durch das Gewicht der Fassadenplatten verursachte vertikale Last und die sich daraus ergebende Biegebeanspruchung von der Vorderwand auf die Rückwand und damit auf die Gebäudewand zu übertragen, muss zur Herstellung des Ankerkörpers verhältnismäßig dickes Flachmaterial verwendet werden. Dies bedingt einen erheblichen Herstellungsaufwand und ein erhöhtes Gewicht des Tragankers. Dies gilt insbesondere für diejenigen Ausführungsformen, bei denen zwischen der Rückwand und der Vorderwand ein verhältnismäßig großer Abstand vorgesehen ist, d.h. bei verhältnismäßig weit auskragenden Ankerkörpern.

FR-A-2 685 939 zeigt als nächstliegenden Stand der Technik einen Traganker gemäß dem Oberbegriff des Anspruches 1. Dieser Traganker weist jedoch keinen Querstift zum Verbinden mit den Fassadenplatten am freien Ende des Gewindebolzens auf, und ebenso keine Gewindebohrung in der Vorderwand des Tragankers, die mit den seitlichen Wangen verschweißt ist.

Weiterhin zeigt die EP-A-0 212 228 B1 einen Traganker, der einen Querstift am freien Ende des Gewindebolzens aufweist.

Aufgabe der Erfindung ist es daher, einen Traganker der eingangs genannten Gattung so auszubilden, dass er auch bei verhältnismäßig weit auskragender Ausführungsform leicht ist und mit geringem Fertigungsaufwand hergestellt werden kann.

Diese Aufgabe wird erfindungsgemäß durch die Merkmale des Anspruchs 1 gelöst.

Die Übertragung der vertikalen Traglast und der Biegebeanspruchung zwischen der Vorderwand und der Rückwand durch zwei parallele seitliche Wangen ermöglicht eine Ausführung des Ankerkörpers aus verhältnismäßig dünnem Blech. Mit geringem Materialaufwand wird eine hohe Tragfestigkeit des Tragankers erzielt.

Vorzugsweise wird der Ankerkörper aus einem einstückigen Blechzuschnitt durch parallele Kantungen gebildet, wobei die gegenüberliegenden Seitenränder des Blechzuschnitts zur Bildung der Rückwand oder der Vorderwand aufeinanderliegen. Der hierfür erforderliche Herstellungsaufwand ist sehr gering, zumal für die Verarbeitung des Blechzuschnitts nur einfache Abkantvorgänge erforderlich sind, für die vor allem bei den hier möglichen kleinen Blechdicken nur einfache Werkzeuge und geringe Umformkräfte erforderlich sind. Eine Verbindung der beiden Seitenränder des Blechzuschnitts durch Schweißen oder in anderer Weise wird überflüssig, da die beiden Schenkel im Bereich der Rückwand oder der Vorderwand aufeinanderliegen; dies reicht zur Verbindung aus.

Der so gebildete Ankerkörper hat die Form eines oben und unten offenen Kastens, der durch seine Formsteifigkeit auch bei der Verwendung von verhältnismäßig dünnem Blech eine hohe Tragfähigkeit des Tragankers ergibt.

Bei einer Ausführung des Tragankers, bei dem der Gewindebolzen hinter der Vorderwand eine Einstellmutter und vor der Vorderwand eine Kontermutter trägt, die zur Festlegung des Gewindebolzens nach seiner Längeneinstellung gegeneinander gekontert werden, könnte infolge der kastenförmigen Ausführung des Ankerkörpers die Zugänglichkeit der Einstellmutter beeinträchtigt sein.

Deshalb ist in weiterer Ausgestaltung des Erfindungsgedankens vorgesehen, daß hierfür die Einstellmutter mindestens an ihrer von der Vorderwand abgekehrten Hinterkante eine Rändelung aufweist. Diese Rändelung ermöglicht es, die Einstellmutter durch Eingriff mit dem Finger von oben oder unten in den Ankerkörper zu verdrehen, um die gewünschte Längeneinstellung vorzunehmen. Sodann wird die Kontermutter, die in jedem Fall als Sechskantmutter ausgeführt ist, von der Vorderseite gekontert.

Vorzugsweise ist die Einstellmutter eine mit der Gewindebohrung versehene Kreisringscheibe mit gerändelter Hinterkante. Stattdessen kann die Einstellmutter aber auch eine Sechskantmutter mit gerändelter Hinterkante sein.

Vor allem bei verhältnismäßig flachen Tragankern wird eine Ausführungsform bevorzugt, bei der der Gewindebolzen in eine Gewindebohrung der Vorderwand eingeschraubt ist. Diese Ausführungsform wird erfindungsgemäß vorzugsweise dadurch erzielt, daß die Vorderwand an die beiden Vorderkanten der seitlichen Wangen angeschweißt ist. Vorzugsweise ist die Vorderwand eine mit den beiden seitlichen Wangen verschweißte Mutter, z. B. eine Sechskantmutter. Der hierfür erforderliche Herstellungsaufwand ist verhältnismäßig gering.

Weitere vorteilhafte Ausgestaltungen des Erfindungsgedankens sind Gegenstand weiterer Unteransprüche.

Nachfolgend werden Ausführungsbeispiele der Erfindung näher beschrieben, die in der Zeichnung dargestellt sind. Es zeigt:
Fig. 1 einen Traganker für Fassadenplatten in einem senkrechten Schnitt,
Fig. 2 eine Ansicht des Tragankers nach Fig. 1 in Richtung des Pfeiles II,
Fig. 3 in räumlicher Darstellungsweise den für den Traganker nach den Fig. 1 und 2 verwendeten Ankerkörper,
Fig. 4 die für den Traganker nach den Fig. 1 und 2 verwendete Einstellmutter,
Fig. 5 in einer räumlichen Darstellung entsprechend der Fig. 3 eine abgewandelte Ausführungsform des Ankerkörpers,
Fig. 6 eine Draufsicht auf zwei Blechzuschnitte der Ankerkörper nach den Fig. 3 und 5,
Fig. 7 eine abgewandelte Ausführungsform eines Tragankers in einem senkrechten Schnitt entsprechend der Fig. 1,
Fig. 8 eine Draufsicht auf den Traganker nach Fig. 7 in Richtung des Pfeiles VIII,
Fig. 9 eine weitere abgewandelte Ausführungsform des Tragankers in einem senkrechten Schnitt entsprechend der Fig. 1 und
Fig. 10 eine Rückansicht in Richtung des Pfeiles X in Fig. 9 auf die dort verwendete Keilscheibe.

Der in den Fig. 1 und 2 dargestellte Traganker 1 dient dazu, Fassadenplatten 2, die mit strichpunktierten Linien nur angedeutet sind, zur Bildung einer vorgehängten Fassade vor einer Gebäudewand 3 zu tragen. Ein aus Blech bestehender Ankerkörper 4 ist mittels einer Schraube 5 an der Gebäudewand 3 befestigt, z.B. mit einem Dübel, an Ankerschienen oder an einer Stahlunterkonstruktion, und trägt einen horizontalen Gewindebolzen 6. Durch das abgeplattete Ende 6a des Gewindebolzens 6 ist ein Runddorn 7 gesteckt, der in seitliche Bohrungen der Fassadenplatten 2 eingreift.

Der Ankerkörper 4 weist eine Rückwand 8 auf, die an der Gebäudewand 3 befestigt wird und in ihrem oberen Bereich einen senkrechten Schraubenschlitz 5a aufweist, durch den sich die Schraube 5 erstreckt.

Von den beiden senkrechten Seitenkanten 8a der Rückwand 8 sind zwei seitliche Wangen 9 abgewinkelt, die parallel und im Abstand zueinander angeordnet sind. Die Wangen 9 springen im rechten Winkel von der Rückwand 8 vor und sind mit einer Vorderwand 10 an deren beiden senkrechten Seitenkanten 10a verbunden.

Wie man besonders deutlich aus den Fig. 2 und 3 erkennt, besteht der Ankerkörper 4 aus einem einstückigen Blechzuschnitt 11, wie er in Fig. 6 dargestellt ist. Die beiden einander gegenüberliegenden Seitenränder 11a des Blechzuschnitts 11 liegen aufeinander und bilden die Vorderwand 10. Die Unterkante 10b der Vorderwand 10 und die Unterkante 8b der Rückwand 8 liegen angenähert auf gleicher Höhe. Die Oberkanten 9a der beiden seitlichen Wangen 9 fallen schräg von der Oberkante 8c der Rückwand 8 zu der Oberkante 10c der Vorderwand 10 ab.

In der Vorderwand 10 ist eine Bohrung 12 ausgespart, durch die sich der Gewindebolzen 6 erstreckt. Der Gewindebolzen 6 trägt auf der Rückseite der Vorderwand 10 eine Unterlegscheibe 13 und eine Einstellmutter 14, die als eine mit einer Gewindebohrung 15 versehene Kreisringscheibe (Fig. 4) ausgeführt ist, deren Hinterkante 16 gerändelt ist. Auf der Vorderseite der vorderwand 10 trägt der Gewindebolzen 6 eine Unterlegscheibe 17 und eine als Sechskantmutter. ausgeführt Kontermutter 18.

Zur Feineinstellung des Abstands zwischen der Gebäudewand 3 und den Fassadenplatten 2 wird die Einstellmutter 14 von Hand verdreht. Hierzu genügt es, mit dem Finger die gerändelte Hinterkante 16 zu erreichen, um die Einstellmutter 14 zu verdrehen. Wenn die gewünschte Einstellung erreicht ist, wird die Kontermutter 18 von vorn gegen die Vorderwand 10 angezogen, um die Schraubverbindung zu kontern.

Wie man aus Fig. 1 erkennt, weist die Rückwand 8 in ihrem unteren Bereich einen zur Gebäudewand 3 vorspringenden Abschnitt 8d auf. Damit wird erreicht, daß auch bei Unebenheiten der Gebäudewand 3 sichergestellt ist, daß sich der Traganker am unteren Ende seiner Rückwand 8 an der Gebäudewand 3 abstützt.

Der in Fig. 5 gezeigte Ankerkörper 4' unterscheidet sich von dem vorher beschriebenen und in gleicher weise in Fig. 3 dargestellten Ankerkörper 4 dadurch, daß hierbei die Rückwand 8 durch die beiden aufeinanderliegenden Seitenränder 11a' des Blechzuschnitts 11' gebildet wird, aus dem der Ankerkörper 4' besteht. Der die Vorderwand 10 bildende Teil des Blechzuschnitts 11' liegt im mittleren Bereich des Blechzuschnitts 11'.

Da die beiden Ankerkörper 4 und 4' im übrigen gleiche Außenabmessungen haben, passen die beiden Blechzuschnitte 11' abfallos ineinander, so daß eine mit Ausnahme der Lochungen abfallose Herstellung der Ankerkörper 4 und 4' aus Blech ermöglicht wird.

Die in den Fig. 7 und 8 dargestellte Ausführungsform eines Tragankers 1 unterscheidet sich von dem in den Fig. 1 und 2 dargestellten Traganker 1 dadurch, daß er mit geringerer Auskragung ausgeführt ist und daß die beiden seitlichen Wangen 9" des Ankerkörpers 4'' an ihren Vorderkanten mit einer die Vorderwand 10'' bildenden Sechskantmutter 19 verschweißt sind. Der Gewindebolzen 6 ist in die Mutter 19 eingeschraubt und muß zur Längenverstellung verdreht werden. Diese Ausführung ermöglicht eine besonders flache Bauweise des Tragankers 1, weil hierbei kein Platz für eine Einstellmutter und eine Kontermutter vorgesehen werden muß.

Um die geringe Tiefe des Ankerkörpers 4' voll auszunutzen, ist in der Rückwand 8" in Verlängerung des Gewindebolzens 6 eine Bohrung 20 ausgespart, deren Durchmesser größer als der des Gewindebolzens 6 ist. Der Gewindebolzen 6 kann hierbei so weit eingeschraubt werden, bis sein hinteres, freies Ende in die Bohrung 20 ragt. Notfalls ist es sogar möglich, im Bereich der Bohrung 20 eine Aussparung in der Gebäudewand vorzunehmen.

In den Fig. 9 und 10 ist gezeigt, daß bei einem im übrigen der Ausführung nach Fig. 1 entsprechenden Traganker 1 im Bereich des Schraubenschlitzes 5a zwischen der Rückwand 8 und der Gebäudewand 3 eine quer verschiebbare Keilscheibe 21 angeordnet ist, die einen schräg verlaufenden Keilschlitz 22 aufweist (Fig. 10). Ein an der Rückwand 8 vorspringender Absatz 23 stützt sich an der Oberkante 21a der Keilscheibe 21 ab. Durch eine Querverschiebung der Keilscheibe 21 kann eine Höhenverstellung des Tragankers 1 vorgenommen werden.

Außerdem ist in Fig. 9 gezeigt, daß die Einstellmutter 14 auch als Normalmutter, beispielsweise als Sechskantmutter ausgeführt sein kann.

## Patentansprüche

1. Traganker für Fassadenplatten mit einem an einer Gebäudewand anschraubbaren Ankerkörper (4, 4', 4"), der eine von einem Schraubenschlitz (5a) durchbrochene Rückwand (8) und eine im Abstand dazu angeordnete Vorderwand (10) aufweist, in der eine Bohrung (12) einen Bolzen (6) längenverstellbar aufnimmt, wobei der Ankerkörper (4, 4', 4") aus Blech besteht und dass von den beiden in Gebrauchstellung senkrechten Seitenkanten (8a) der Rückwand (8, 8' ') des Ankerkörpers (4, 4', 4") zwei seitliche Wangen (9, 9") parallel und im Abstand zueinander abgewinkelt sind, die mit den beiden in Gebrauchstellung senkrechten Seitenkanten (10a) der Vorderwand (10, 10") verbunden sind,
**dadurch gekennzeichnet, dass**
der Bolzen ein Gewindebolzen (6) ist, der an seinem freien Ende durch einen Querstift mit den Fassadenplatten verbindbar ist und wobei der Gewindebolzen in eine Gewindebohrung der Vorderwand eingeschraubt und die Vorderwand (10") an die beiden Vorderkanten der seitlichen Wangen (9") angeschweißt ist.

2. Traganker nach Anspruch 1,
**dadurch gekennzeichnet, dass**
der Ankerkörper aus einem einstückigen Blechzuschnitt (11, 11') durch parallele Kantungen gebildet ist und dass die gegenüberliegenden Seitenränder (11a bzw. 11a') des Blechzuschnitts (11, 11') zur Bildung der Rückwand (8) oder der Vorderwand (10) aufeinanderliegen.

3. Traganker nach Anspruch 1,
**dadurch gekennzeichnet, dass**
die Unterkanten (10b bzw. 8b) der Vorderwand (10) und der Rückwand (8) in Gebrauchstellung angenähert auf gleicher Höhe liegen und dass die Oberkanten (9a) der seitlichen Wangen (9) von der Oberkante (8c) der Rückwand (8) zu der Oberkante (10c) der Vorderwand (10) schräg abfallen.

4. Traganker nach Anspruch 1, wobei der Gewindebolzen hinter der Vorderwand eine Einstellmutter und vor der Vorderwand eine Kontermutter trägt,
**dadurch gekennzeichnet, dass**
die Einstellmutter (14) mindestens an ihrer von der Vorderwand (10) abgekehrten Hinterkante (16) eine Rändelung aufweist.

5. Traganker nach Anspruch 4,
**dadurch gekennzeichnet, dass**
die Einstellmutter (14) eine mit einer Gewindebohrung (15) versehene Kreisringscheibe mit gerändelter Hinterkante (16) ist.

6. Traganker nach Anspruch 4,
**dadurch gekennzeichnet, dass**
die Einstellmutter eine Sechskantmutter mit gerändelter Hinterkante (16) ist.

7. Traganker nach Anspruch 1,
**dadurch gekennzeichnet, dass**
die Rückwand (8) in ihrem unteren Bereich einen in Gebrauchstellung zur Gebäudewand (3) vorspringenden Abschnitt (8d) aufweist.

8. Traganker nach Anspruch 1,
**dadurch gekennzeichnet, dass**
im Bereich des Schraubenschlitzes (5a) in Gebrauchstellung zwischen der Rückwand (8) und der Gebäudewand (3) eine querverschiebbare Keilscheibe (21) angeordnet ist, und dass sich ein an der Rückwand (8) vorspringender Absatz (23) an der Oberkante (21a) der Keilscheibe (21) abstützt.

9. Traganker nach Anspruch 1,
**dadurch gekennzeichnet, dass**
die Rückwand (8") in Verlängerung des Gewindebolzens (6) eine Bohrung (20) aufweist, deren Durchmesser größer als der des Gewindebolzens (6) ist.

## Claims

1. Supporting anchor for front slabs with an anchor body (4, 4', 4") which can be screwed into a building wall, which exhibits a rear wall (8) pierced by a screw slotted hole (5a), and a front wall (10) spaced arranged in respect of it, in which a port (12) comprises a longitudinally adjustable bolt (6), whereupon the anchor body (4, 4', 4") is made of a plate sheet, while from those two lateral rims (8a), vertically running in the employment position, there are bent two lateral string boards (9, 9'), parallel and spaced one in respect of the other, which are connected to those two lateral rims (10a), vertically running in the employment position, of the front wall (10, 10"), **characterized in that** the bolt is a threaded bolt (6), which at his free end, by means of a transverse lug, can be connected to the front slabs and whereupon the threaded bolt is screwed into a threaded port in the front wall (10"), while the front wall (10") is welded to both the front rims of the lateral string boards (9").

2. Supporting anchor according to claim 1, **characterized in that** the anchor body is made of a one piece plate sheet (11, 11'), by parallel bendings, while the opposed lateral edges (11a and 11a' respectively) of the plate sheet (11, 11') are overlapping to form the rear wall (8) or the front wall (10).

3. Supporting anchor according to claim 1, **characterized in that** the inferior rims (10b and 8b respectively) of the front wall (10) and of the rear wall (8) are approximately at the same height, and the superior rims (9a) of the lateral string boards (9) are running obliquely from the superior rim (8c) of the rear wall (8) towards the superior rim (10c) of the front wall (10).

4. Supporting anchor according to claim 1, whereupon on the threaded bolt there is an adjustment nut behind the front wall and a counter nut ahead of the front wall, **characterized in that** the adjustment nut (14) has a toothing at least at its rear end (16), spaced in respect of the front wall (10).

5. Supporting anchor according to claim 4, **characterized in that** the adjustment nut (14) is an annular rove with a toothed rear end (16), endowed with a threaded port (15).

6. Supporting anchor according to claim 4, **characterized in that** the adjustment nut is a hexagonal nut with a toothed rear end (16).

7. Supporting anchor according to claim 1, **characterized in that** the rear wall (8) has in its inferior area a prominent section (8d), in the employing position towards the building wall (3).

8. Supporting anchor according to claim 1, **characterized in that** in the area of the screw slotted hole (5), between the rear wall (8) and the building wall (3), in the employing position there is arranged a transversely displaceable dowel type rove, and a prominent shoulder (23) of the rear wall (8) leans against the superior rim (21a) of the dowel rove (21).

9. Supporting anchor according to claim 1, **characterized in that** the rear wall (8") has in the extension of the threaded bolt (6) a port (20), whose diameter is greater than that of the threaded bolt (6).

## Revendications

1. Système d'ancrage pour les panneaux de façade avec un élément d'ancrage (4, 4', 4") vissé dans un mûr de bâtiment, qui présente une paroi arrière (8) transpercée par une vis à tête fondue (5a) et une paroi avant (10) située à distance de celle-ci, où dans un trou (12) est assis un boulon (6) réglable dans la direction longitudinale, où l'élément d'ancrage (4, 4', 4") est en tôle et aux deux côtés latéraux (8a), verticaux dans la position d'utilisation de la paroi arrière (8, 8") de l'élément d'ancrage (4, 4', 4") sont pliés deux faces latérales, parallèles (9, 9") et à distance l'une de l'autre qui sont raccordés aux deux côtés latéraux (10a), verticaux dans la position d'utilisation de la paroi avant (10, 10"), **caractérisé en ce que**, le boulon est un boulon fileté (6) qui à sa extrémité libre peut être joint par l'intermédiaire d'une goupille transversale avec les panneaux de façade et où le boulon fileté est vissé dans un trou fileté situé dans la paroi avant et la paroi avant (10") est soudée aux deux côtés frontales des faces latérales (9").

2. Système d'ancrage selon la revendication 1, **caractérisé en ce que** l'élément d'ancrage est une pièce en tôle, monobloc (11, 11') aux côtés parallèles et les bords latéraux opposés (11a respectivement 11a') de la pièce en tôle (11, 11') superposent pour former la paroi arrière (8) ou la paroi avant (10).

3. Système d'ancrage selon la revendication 1, **caractérisé en ce que** les côtés inférieurs (10 b respectivement 8b) de la paroi avant (10) et de la paroi arrière (8) se trouvent à peu près à la même hauteur et les côtés supérieurs (9 a) des faces latérales (9) tombent en direction oblique à partir du côté supérieur (8c) de la paroi arrière (8) vers le côté supérieur (10 c) de la paroi avant (10).

4. Système d'ancrage selon la revendication 1, dans lequel sur le boulon fileté se trouve un écrou de réglage après la paroi avant et un contre-écrou avant de la paroi avant, **caractérisé en ce que** l'écrou de réglage (14) présente une moletage, au moins à son côté arrière (16), éloigné par rapport à la paroi avant (10).

5. Système d'ancrage selon la revendication 4, **caractérisé en ce que** l'écrou de réglage (14) est une rondelle annulaire circulaire avec le côté arrière (16) crénelé, prévue avec un trou fileté (15).

6. Système d'ancrage selon la revendication 4, **caractérisé en ce que** l'écrou de réglage est un écrou hexagonal avec le côté arrière (16), crénelé.

7. Système d'ancrage selon la revendication 1, **caractérisé en ce que** dans sa zone inférieure la paroi arrière (8) présente une portion (8d) sortie en dehors.

8. Système d'ancrage selon la revendication 1, **caractérisée en ce que** dans la zone de la vis à tête fondue (5a) entre la paroi arrière (8) et le mûr du bâtiment (3) dans la position d'utilisation il y a une rondelle de type clavette (21), mobile dans la direction transversale et une épaule (23) sorti en dehors de la paroi arrière (8) s'appuie sur le côté supérieur (21 a) de la rondelle de type clavette (21).

9. Ancre de fixation selon la revendication 1, **caractérisé en ce que** la paroi arrière (8") présente dans le prolongement du boulon fileté (6) un trou (20) dont le diamètre est plus grande que celui du boulon fileté (6).
